# EUROPÄISCHE PATENTANMELDUNG

(11) **EP 1 333 223 A1**
(43) Veröffentlichungstag der Anmeldung: **06.08.2003**
(21) Anmeldenummer: 02001368.6
(22) Anmeldetag: 19.01.2002
(51) Int. Cl.: F17C 1/14, B21D 22/20, B21D 51/24

(54) **Druckbehälter aus Aluminium**

(71) Anmelder: ALUGAS Vertriebszentrale GmbH, 55566 Bad Sobernheim (DE)
(72) Erfinder: Vetter, Harald Dr., 55566 Bad Sobernheim (DE)
(74) Vertreter: Flosdorff, Jürgen, Dr.

(57) **Zusammenfassung**

Herkömmliche Druckbehälter für Kältemittel wie Chlordifluormethan oder 1,1,1,2-Tetrafluorethan bestehen aus Stahl und haben damit ein beträchtliches Gewicht. Die Erfindung sieht vor, daß der Druckbehälter aus zwei identischen Behälter-Halbschalen zusammengesetzt ist, die aus einer Aluminium-Legierung bestehen und im mehrstufigen Tiefziehverfahren in einem Arbeitsgang ohne Zwischenglühen mit einer Wandstärke von 4,7 bis 5,2 mm hergestellt sind. Der Behälter ist leicht und verhältnismäßig billig herstellbar. Bei dem Druckbehälter treten weder Rost noch Zunder oder sonstige Verunreinigungen im Behälterinneren auf.

## Beschreibung

Die Erfindung betrifft einen Druckbehälter für Kältemittel wie Chlordifluormethan und 1,1,1,2-Tetrafluorethan, ohne daß die Erfindung auf diese beiden Gas-Gruppen beschränkt ist. Diese Kältemittel werden beispielsweise für Klimanlagen, Wärmepumpen, Kühl- und Tiefkühlsysteme des Haushalts und des Handels und für Bereiche der industriellen Klimatisierung eingesetzt. Die Kältemittel-Flüssiggase stehen dabei in den Druckbehältern unter einem Betriebsdruck von ca. 10 bis ca. 15 bar.

Bisher bestehen Druckbehälter der betrachteten Art aus Stahl mit der Folge, daß sie ein beträchtliches Gewicht haben. Dies wirkt sich nachteilig beim Transport der Druckbehälter und bei deren Handhabung aus. Außerdem haben Stahlbehälter Nachteile wie Rost, Zunder und sonstige Verunreinigungen im Behälterinneren.

Der vorliegenden Erfindung liegt daher die Aufgabe zugrunde, einen Druckbehälter anzugeben, bei dem diese Nachteile vermieden sind.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Der erfindungsgemäße Druckbehälter ist aus zwei Behälter-Halbschalen zusammengesetzt, die miteinander verschweißt sind und die aus einer Aluminium-Legierung bestehen, womit der Druckbehälter erheblich leichter als ein Stahlbehälter ist.

Weiter ist vorgesehen, daß die Behälter-Halbschalen eine Wandstärke haben, die je nach Behältergröße nur 4,7 mm bis 5,2 mm beträgt, was ebenfalls zu einer beträchtlichen Gewichtsreduzierung des Druckbehälters führt.

Die Behälter-Halbschalen werden erfindungsgemäß in einem mehrstufigen Tiefziehverfahren in einem einzigen Arbeitsgang ohne Zwischenglühen hergestellt, wobei ferner vorgesehen ist, daß das Verhältnis von Höhe zu Durchmesser der Halbschalen etwa 1:1 bis 3:1 beträgt. Dieser in einem einzigen Arbeitsgang erfolgende Tiefziehvorgang bringt es mit sich, daß der erfindungsgemäße Druckbehälter kostengünstig herstellbar ist.

Dies ist erst recht der Fall, wenn nach einem weiteren Vorschlag der Erfindung die zwei Behälter-Halbschalen, aus denen der Druckbehälter zusammengesetzt wird, eine identische Form haben, so daß nur ein einziges Ziehwerkzeug erforderlich ist.

Bei einer Ausführungsform der Erfindung ist vorgesehen, daß die Behälter-Halbschalen jeweils in einem ersten Stufenzug bis zu einer ersten Ziehtiefe, die bevorzugt etwa 50% der endgültigen Ziehtiefe beträgt, mit einem ersten Durchmesser gezogen werden, der größer als der endgültige Durchmesser der fertigen Halbschalen bzw. Behälter ist. In einem unmittelbar anschließenden zweiten Stufenzug werden dann die Halbschalen über die gesamte Ziehtiefe mit dem endgültigen Durchmesser gezogen. Die beiden Stufenzüge werden unmittelbar aufeinanderfolgend in dem Ziehwerkzeug ausgeführt, ohne daß Zwischenprodukte aus dem Ziehwerkzeug entnommen werden müssen. Die Herstellung einer Behälter-Halbschale dauert auf diese Weise nur etwa 15 Sekunden.

Bei einer besonders bevorzugten Ausführungsform der Erfindung werden die Behälter-Halbschalen in drei aufeinander folgenden Stufenzügen gefertigt. Hiermit läßt sich ein Verhältnis von Höhe zu Durchmesser von bis zu 3:1 erreichen.

In einer Ausführungsform, die ein Fassungsvermögen von ca. 11 kg Kältemittel hat, hat der Druckbehälter eine Höhe von etwa 470 mm bei einem Durchmesser von etwa 300 mm. Hierbei beträgt die Wandstärke des Druckbehälters ca. 4,7 mm.

In einer anderen Ausführungsform hat der Druckbehälter eine Höhe von etwa 560 mm bei einem Durchmesser von etwa 300 mm, womit dieser Druckbehälter ein Fassungsvermögen von ca. 14 kg Kältemittel hat. Hierbei beträgt die Wandstärke des Druckbehälters ca. 5,2 mm.

Als Aluminium-Legierung kann beispielsweise Al Mg4,5 Mn verwendet werden, ohne daß die Erfindung hierauf beschränkt ist.

Die Erfindung sieht demnach einen Druckbehälter vor, der aus Aluminiumblech im zwei- oder dreistufigen Tiefziehverfahren in einem einzigen Arbeitgang hergestellt ist und eine Wandstärke hat, die nur 4,7 mm bis 5,2 mm beträgt. Bei dem Druckbehälter treten weder Rost noch Zunder oder sonstige Verunreinigungen im Behälterinneren auf. Trotz der geringen Wandstärke hält der Druckbehälter einem Innendruck von über 100 bar stand, womit der vorgeschriebene Prüfdruck von 48 bar und der vorgeschriebene Berstdruck von 96 bar übererfüllt sind. Die verwendete Aluminiumlegierung ist zudem im Hinblick auf das Korrosionsverhalten bestens geeignet.

Die Erfindung wird nachfolgend in näheren Einzelheiten mit Bezug auf die Zeichnung näher beschrieben. Dabei zeigt die Figur einen 11 kg Druckbehälter in einem Vertikalschnitt.

Der in der Figur dargestellte Druckbehälter 1 besteht aus zwei Halbschalen 2, die eine identische Form haben und entlang einer mittigen Schweißnaht 3 zusammengesetzt sind. Der Druckbehälter steht auf einem Fußring 4, der bevorzugt ebenfalls aus einer Aluminiumlegierung besteht und angeschweißt ist.

Im Zentrum des Kopfabschnitts der oberen Behälter-Halbschale 2 sitzt eine Ventilmuffe 5, die bevorzugt eingeschweißt ist. Daneben sind Handgriffe 6 angeschweißt, die den Transport des Druckbehälters erleichtern.

In einer Ausführungsform, die ein Fassungsvermögen von beispielsweise ca. 11 kg Kältemittel hat, hat der Druckbehälter eine Höhe von etwa 470 mm bei einem Durchmesser von etwa 300 mm. Hierbei beträgt die Wandstärke des Druckbehälters ca. 4,7 mm.

In anderen Ausführungsformen mit größerem Volumen kann der Druckbehälter höher werden ohne daß es deshalb einer Änderung des Durchmessers bedarf. Aus statischen Gründen könnte hierbei eine Wandstärke von bis ca. 5,2 mm erforderlich werden.

## Patentansprüche

1. Druckbehälter für ein unter einem Druck von ca. 10 bar bis ca. 15 bar stehendes Kältemittel wie Chlordifluormethan oder 1,1,1,2-Tetrafluorethan
**dadurch gekennzeichnet,**
**daß** der Druckbehälter aus zwei Behälter-Halbschalen (2) zusammengesetzt ist,
**daß** die Behälter-Halbschalen (2) aus einer Aluminium-Legierung bestehen und
**daß** die Behälter-Halbschalen (2) in einem mehrstufigen Tiefziehverfahren in einem Arbeitsgang ohne Zwischenglühen hergestellt sind, wobei ihre Wandstärke je nach Behältergröße 4,7 mm bis 5,2 mm beträgt.

2. Druckbehälter nach Anspruch 1,
**dadurch gekennzeichnet,**
**daß** seine zwei Behälter-Halbschalen (2) eine identische Form haben.

3. Gasflasche nach Anspruch 1 oder 2,
**dadurch gekennzeichnet,**
**daß** die Aluminium-Legierung Al Mg4,5 Mn ist.
